# EUROPÄISCHE PATENTSCHRIFT

(11) **EP 0 790 409 B1**
(45) Veröffentlichungstag und Bekanntmachung des Hinweises auf die Patenterteilung: **20.08.2003**
(21) Anmeldenummer: 97101843.7
(22) Anmeldetag: 06.02.1997
(51) Int. Cl.: F02P 17/12

(54) **Schaltungsanordnung zur Ionenstrommessung in Zündvorrichtungen für Brennkraftmaschinen**
Measuring circuit for an ionic current in ignition devices for internal combustion engines
Circuit de mesure pour courant ionique dans des dispositifs d'allumages pour moteurs à combustion interne

(30) Priorität: 16.02.1996 DE 19605803
(43) Veröffentlichungstag der Anmeldung: 20.08.1997
(73) Patentinhaber: Volkswagen Aktiengesellschaft, 38436 Wolfsburg (DE)
(72) Erfinder: Bahr, Ulrich, Dr., 38118 Braunschweig (DE); Daetz, Michael, 38473 Tiddische (DE)

(56) Entgegenhaltungen:
- DE-A- 19 502 402
- US-A- 5 444 375
- US-A- 5 493 227

## Beschreibung

Die Erfindung betrifft eine Schaltungsanordnung zur Ionenstrommessung gemäß dem Oberbegriff des Patentanspruches 1.

Eine solche schaltungsanordnung ist aus den Druckschriften DE-OS 30 06 665 und DE 19 50 24 02 A1 bekannt.

So wird bei der Schaltungsanordnung nach der DE-OS 30 06 665 zwischen der Hochspannungsquelle und der Zündkerze ein Element (Zenerdlode oder Varistor) geschaltet, an dem eine konstante Spannung abfällt und dem ein Kondensator zugeordnet ist, an dem sich die an dem Element abfallende Spannung aufbaut, so daß diese Spannung als Meßspannungsquelle verwendbar ist. Der Kondensator kann dabei parallel zur Zenerdiode bzw. dem Varistor über weitere in Laderichtung geschaltete Dioden verbunden werden.

Diese bekannte Erzeugung der Meßspannung ist relativ einfach, erfordert jedoch einen großen Speicherkondensator. Die Meßspannung ist besonders bei längeren Meßphasen, wie sie bei niedrigen Drehzahlen vorkommen, nicht konstant, da der Speicherkondensator durch den Meßstrom entladen wird. Dem Meßstrom ist daher ein Strom überlagert, der durch die Entladung von Streukapazitäten in Zündkerze, Zündspule und Zuleitungen hervorgerufen wird. Weiterhin ist dem Meßstrom ein Leckstrom durch die zur Spannungsbegrenzung verwendete Zenerdiode überlagert. Ein weiterer Nachteil dieser bekannten Schaltungsanordnung besteht darin, daß der Strommeßwiderstand in Reihe zum Speicherkondensator geschaltet ist. Dieses bewirkt eine Nichtlinearität, da die an der Ionenmeßstrecke anliegende Spannung eine Funktion des Meßwertes ist.

Bei der schaltungsanordnung gemäß der DE 19 50 24 02 A1 wird eine Spannung positiver Polarität an die Zündkerze angelegt, um einen Ionenstrom mit negativer Polarität abzutasten, der durch die Verbrennung hervorgerufen wird. Zur Erzeugung dieser Spannung wird ein Kondensator mit der Niedrigpotentlalseite der Sekundärwicklung der Zündspule verbunden, der mittels dem über eine Diode zugeführten elektrischen Zündstrom geladen wird, um die Spannung mit positiver Polarität zu erhalten. Eine Zenerdiode sorgt für die Spannungsbegrenzung an dem Kondensator. Der Kondensatorstrom wird einer Strom/Spannungs-Wandlereinheit zugeführt, um den aus dem Kondensator fließenden lonenstrom in eine Spannung umzuwandeln. Dabei tritt der o. g. Nachteil einer Nichtlinearität nicht auf, da bei dem Strom/Spannungs-Wandler der negative Anschluß des Kondensators auf einem virtuellen Massepotential gehalten wird.

Den beiden bekannten Schaltungsanordnungen ist der Nachteil gemeinsam, daß zur Messung des Ionenstromes eine Spannung zwischen 70 V und 400 V erforderlich ist, die an die lonenmeßstrecke, d. h. an die Zündkerze einer Brennkraftmaschine anzulegen ist.

Ferner ist es auch bekannt, daß die Verwendung einer Meßspannung von ca. 400 V die Verrußungsgeschwindigkeit beim Kaltstart einer Brennkraftmaschine erhöht, wie dies beispielsweise In der EP 0 30 55 47 B1 beschrieben ist.

Weiterhin ist aus der DE-OS 33 27 766 eine Schaltungsanordnung zur Ionenstrommessung bekannt, bei der eine Meßspannung durch eine auf der Primärseite der Zündspule angelegten Wechselspannung erzeugt wird. Dabei wird die auf der Primärseite angelegte Wechselspannung über die Zündspule auf ein höheres Spannungsniveau transformiert, wobei Frequenzen im Bereich von 10 kHz bis 100 kHz verwendet werden. Das lonenstromsignal bewirkt eine Amplitudenmodulation des sekundärseitig entstehenden Wechselstromes. Nachteilig bei dieser bekannten schaltungsanordnung ist einerseits die Verwendung von Filtern, die das Ionenstromsignal, dessen Nutzfrequenzbereich zwischen 100 Hz und 20 kHz beträgt, vom Trägersignal trennen und andererseits die bei Wechselstromanregung durch die Unsymmetrie der Ionenstromkennlinie entstehenden nichtlinearen Verzerrungen. Diese Unsymmetrie ergibt sich aufgrund der höheren Beweglichkeit der negativen Ladungsträger gegenüber der positiven lonen. Bei unsymmetrischen Elektroden, wie sie bei einer Zündkerze vorliegen, entsteht dann ein größerer Strom, wenn sich die unbeweglicheren positiven Ladungsträger auf die größere Elektrode hin bewegen.

Schließlich Ist In der US 5,483,818 eine Schaltungsanordnung zur Detektion eines Ionenstromes beschrieben, bei der die Niedrigpotentialseite des Sekundärkreises der Zündspule über einen Widerstand auf den invertierenden Eingang eines Operationsverstärkers geführt ist, während dessem nichtinvertierenden Eingang eine Referenzspannung von ca. 40 V zugeführt wird. Dieser operationsverstärker ist mittels eines Widerstandes als invertierender verstärker geschaltet, so daß die Referenzspannung zum zwecke der Ionenstrommessung als Meßspannung an dem sekundärkreis anliegt. Die am Ausgang dieses Operationsverstärkers als Ionenstrommeßsignal erzeugte Meßspannung wird zur Auswertung einer Schwellwertschaltung zugeführt.

Zur Ableitung des während der Zündung erzeugten Zündstromes sind zwei in Serie geschaltete zenerdioden an den Sekundärkreis angeschlossen. Zur Kompensation des in diesen Zenerdioden auftretenden Leckstromes - der die lonenstrommessung verfälscht - ist ein Regelkreis vorgesehen, der ebenfalls von dem Ausgang des Operationsverstärkers gesteuert wird. Dieser Regelkreis ist aus einem weiteren Operationsverstärker mit entsprechender aus Widerständen und Kondensator bestehender Beschaltung aufgebaut.

Der Nachteil dieser bekannten Schaltungsanordnung liegt in deren aufwendigem Schaltungsaufbau und der damit verbundenen hohen Herstellungskosten.

Daher besteht die Aufgabe der vorliegenden Erfindung darin, eine Schaltungsanordnung der eingangs genannten Art anzugeben, die die o. g. Nachteile vermeidet, zu einer hohen Meßqualität des lonenstromes im Brennraum einer Brennkraftmaschine führt und mit geringem Aufwand realisierbar ist.

Diese Aufgabe wird durch die kennzeichnenden Merkmale des Patentanspruches 1 gelöst, wonach Schaltungsmittel vorgesehen sind, mit denen eine konstante Meßspannung an den Sekundärkreis der Zündspule angelegt wird, die einen Spannungswert aufweist, die gleich oder kleiner als der Wert der Spannung des Bordnetzes ist und ferner ein Gleichrichterelement vorgesehen ist, das den während der Zündung der Zündkerze erzeugten Zündstrom auf das Bordnetz ableitet.

Durch die erfindungsgemäße Verwendung einer Meßspannung, deren Wert der Bordnetzspannung des Fahrzeuges bzw. kleiner als dieselbe ist, werden die bei Verwendung einer Meßspannung in der Größenordnung von 40 V bis 400 V auftretenden Nachteile vermieden. Außerdem Ist der hierfür erforderliche schaltungsaufwand sehr gering, obwohl gleichzeitig mit dieser erfindungsgemäßen schaltungsanordnung über die gesamte Meßphase eine konstante Meßspannung geliefert wird.

Da die Größe des lonenstromes direkt proportional zur angelegten Meßspannung ist und eine Sättigung, wie dies z. B. vom Flammenlonisationsdetektor her bekannt ist, wegen der hohen lonenkonzentratlon und den geringen freien Weglängen der Ionen nicht auftritt, führt eine konstante Meßspannung zu dem Vorteil, daß deren Genauigkeit direkt in das Ionenstromsignal eingeht.

Ferner führt die Verwendung einer niedrigen Meßspannung auch dazu, daß sich Nebenschlußwiderstände, wie sie beim Kaltstart durch Verrußung der Zündkerzen entstehen, nicht so stark auswirken, da der spezifische Leitwert von Ruß proportional mit der anliegenden Spannung ansteigt.

Gemäß einer weiteren, besonders bevorzugten Ausführungsform der Erfindung werden die Meßstrecken der als lonenstromsonden dienenden Zündkerzen einer Brennkraftmaschine parallelgeschaltet, so daß hierdurch der Schaltungsaufwand äußerst gering bleibt.

Als bevorzugtes Schaltungsmittel zum Anlegen der Meßspannung an den Sekundärkreis der Zündspule ist ein Differenzverstärker vorgesehen. Dabei wird gemäß einer weiteren Ausführungsform der Erfindung dessen einem Eingang eine Referenzspannung zugeführt, deren Wert der Meßspannung entspricht und der Differenzverstärker als invertierender Verstärker geschaltet, so daß am anderen Eingang die gewünschte Meßspannung anliegt. Damit wird der Ionenstrom mit einfachsten schaltungsmitteln In eine als Meßsignal dienende Spannung umgewandelt, die anschließend einer Auswertung zugeführt wird.

im folgenden soll die Erfindung anhand von Ausführungsbeispielen Im Zusammenhang mit den Zeichnungen dargestellt und erläutert werden. Es zeigen:
- Figur 1: ein erstes Ausführungsbeispiel der erfindungsgemäßen Schaltungsanordnung und
- Figur 2: ein zweites Ausführungsbeispiel der erfindungsgemäßen Schaltungsanordnung.

Die Figur 1 zeigt eine Transistorzündanlage, wobei der Einfachheit halber lediglich eine Zündendstufe mit einer Zündkerze Zk für eine Brennkraftmaschine dargestellt ist.

Die Zündendstufe umfaßt eine Zündspule Tr mit Primär- und Sekundärkreis, bestehend aus einer Primär- und Sekundärwicklung, wobei an die Sekundärwicklung die schon genannte Zündkerze Zk angeschlossen ist. Die Primärwicklung ist mit ihrem einen Anschluß an eine von einer Bordbatterie gelieferten Bordnetzspannung U_{B} von beispielsweise 12 V angeschlossen und mit ihrem anderen Anschluß mit einem Zündtransistor 1 verbunden. Dieser Zündtransistor 1 wird über dessen Steuerelektrode von einer Regelschaltung 2 angesteuert, Indem über deren Verbindungsleitung Zündauslöseimpulse diesem Zündtransistor 1 zugeführt werden.

Die Sekundärwicklung ist mit ihrer Hochspannungsseite mit der Zündkerze Zk verbunden, während deren Niedrigpotentialseite auf den invertierenden Eingang eines Differenzverstärkers 3 geführt ist. An den nicht-invertierenden Eingang dieses Differenzverstärkers 3 wird eine konstante Referenzspannung U_{ref}, vorzugsweise 5 V angelegt, wobei diese konstante Referenzspannung von einer Konstantspannungsquelle 6 erzeugt wird. Diese konstante Referenzspannung U_{ref} wird über diesen Differenzverstärker 3 dem sekundärkreis der Zündspule Zk zugeführt und gelangt über diese als MeBspannung U_{meß} an die als Ionenstrommeßstrecke arbeitende Zündkerze Zk.

Der Differenzverstärker 3 ist als Invertierender Verstärker aufgebaut, indem dessen invertierender Eingang über einen Widerstand R mit dessen Ausgang verbunden ist.

um während des Zündvorganges an der Zündkerze Zk einen niederohmigen Pfad für den Sekundärstrom zur Verfügung zu stellen, sind Dioden D1 und D2 vorhanden, die den Zündstrom auf Masse bzw. Bordnetzpotential ableiten. Hierzu ist die Diode D1 derart zwischen dem Invertlerenden Eingang des Differenzverstärkers 3 und dem Bordnetz U_{B} geschaltet, daß der Zündstrom auf das Bordnetz abfließen kann. Die zweite Diode D2 liegt dagegen mit ihrer Anode auf dem Massepotential und ist mit ihrer Kathode ebenfalls mit dem invertierenden Eingang des Differenzverstärkers 3 verbunden. Die Verwendung einer Diode zur Ableitung von positiven Spannungen auf das Bordnetzpotential hat gegenüber der Verwendung von zenerdioden den Vorteil, daß die Leckströme von Dioden deutlich niedriger sind als diejenigen der Zenerdioden.

Ferner kann ein Widerstand (in der Figur 1 nicht dargestellt) In der Zuleitung zum invertierenden Eingang des Differenzverstärkers 3 vorgesehen werden, der den in den Differenzverstärker 3 fließenden Strom zusätzlich begrenzt.

Der invertierende Differenzverstärker 3 wandelt den Ionenstrom in eine Spannung Uᵢₒₙ um, die als Meßsignal einer Auswerteeinheit 5 zugeführt wird. Die dem Sekundärkreis der Zündspule Tr zugeführte Meßspannung U_{meß}, hier vorzugsweise 5 V, ist während der gesamten Meßdauer konstant. Da der lonenmeßstrom im µA-Bereich liegt, wird ein Differenzverstärker 3 mit einem niedrigen Eingangsstrom verwendet, der heutzutage kostengünstig verfügbar ist. Durch die niederohmige Bereitstellung dieser Meßspannung U_{meß} entfallen Umladungen von Streukapazitäten, wie sie In anderen bekannten Systemen bei Wechselstrombelastung, wie sie z. B. bei klopfender Verbrennung, auftreten können. Dieser Vorteil der Erfindung macht sich besonders dann bemerkbar, wenn mehrere lonenstrommeßstrecken parallel betrieben werden, wie dies weiter unten anhand von Figur 2 erläutert wird, weil sich dabei die wirksame Streukapazität vervielfachen kann.

Die Figur 1 zeigt ferner ein Steuergerät 4, das die Funktion eines Motormanagements übernimmt und seinerseits die Regelschaltung 2 ansteuert. Hierzu werden dieser Steuereinheit 4 über einen Eingang E Motorparameter, wie Last, Drehzahl und Temperatur zugeführt. Entsprechende Aktuatoren werden über Ausgänge A gesteuert. Das von der Auswerteschaltung 5 erzeugte Ionenstromsignal wird gleichfalls dem steuergerät 4 zugeführt.

Das Ionenstromsignal kann dazu verwendet werden, um das Klopfen der Brennkraftmaschine zu detektieren und über eine Steuerung des Zündzeitpunktes eine entsprechende Klopfregelung aufzubauen.

Eine weitere Anwendung besteht darin, das Ionenstromsignal zur Erkennung von Entflammungsaussetzern zu verwenden.

Bei 4-Takt-Motoren kann sich der Zylinder bei der Kurbelposition, bei der die Zündung erfolgen soll sowohl im Kompressions- als auch im Auspufftakt befinden. Nur wenn der Zündvorgang im Kompressionstakt durchgeführt wird, entsteht eine normale Verbrennung mit dem zugehörigen lonenstromsignal. Bei Zündung im Auspufftakt ist das lonenstromsignal nahezu Null. Hierdurch kann die Phasenbeziehung zwischen Kurbel- und Nockenwelle erkannt werden.

Figur 2 zeigt eine Transistorzündanlage einer 4-Zylinder-Brennkraftmaschine mit jeweils einem Zylinder zugeordneten Zündendstufen, wobei jede Zündendstufe aus einer Zündspule Tr₁ ... Tr₄, jeweils einem Zündtransistor 1a ... 1d und zugehöriger Zündkerze Zk₁ ... Zk₄ aufgebaut ist.

Die Zündtransistoren 1a ... 1d werden über deren Steuerelektroden von einer Schaltung 2a zur Zylinderselektion angesteuert, die ihrerseits mit einer Regelschaltung 2 verbunden ist, die die entsprechenden Zündauslöseimpulse für die einzelnen Zylinder dieser Schaltung 2a zuführt.

Gleichfalls wie in dem Ausführungsbeispiel gemäß Figur 1 ist ein Steuergerät 4 vorgesehen, das die Regelschaltung 2 ansteuert.

Zur Messung des lonenstromes ist jeweils die Niedrigpotentialseite des sekundärkreises jeder Zündspule Tr₁ ... Tr₄ auf einen Schaltungsknoten S geführt, der mit dem invertierenden Eingang eines Differenzverstärkers 3 verbunden ist. Dieser Differenzverstärker 3 Ist ebenfalls als Invertlerender Verstärker mittels eines den Invertierenden Eingang mit dem Ausgang verbindenden Widerstandes R aufgebaut. Dem nicht-invertierenden Eingang dieses Differenzverstärkers 3 wird eine konstante Referenzspannung U_{ref} zugeführt, die von einer Konstantspannungsquelle 6 erzeugt wird. Diese konstante Referenzspannung U_{ref} ist kleiner als die Bordnetzspannung und beträgt 5 V und führt zu der erwünschten Meßspannung U_{meß} am Schaltungsknoten S und somit auch an den parallelgeschalteten Ionenstromstrecken der Zündkerzen Zk₁ ... Zk₄.

Ferner sind ebenso wie in dem Ausführungsbeispiel gemäß Figur 1 zwei Dioden D1 und D2 zur Ableitung des Zündstromes auf Masse bzw. Bordnetz vorgesehen.

Das am Ausgang des Differenzverstärkers 3 erhaltene Meßsignal Uᵢₒₙ wird einer Auswerteschaltung 5 zugeführt, die ihrerseits von einem Steuergerät 4 angesteuert wird, dessen Funktion demjenigen Steuergerät aus Figur 1 entspricht.

Schließlich kann auch in diesem Ausführungsbeispiel gemäß Figur 2 ein zusätzlicher Widerstand (ebenfalls nicht dargestellt) in der Zuleitung zum invertierenden Eingang des Differenzverstärkers 3 vorgesehen werden, der den in den Differenzverstärker 3 fließenden Strom zusätzlich begrenzt.

Die erfindungsgemäße Schaltungsanordnung zur Ionenstrommessung ist nicht nur bei Transistorzündanlagen, wie in den beiden Ausführungsbeispielen dargestellt, einsetzbar, sondern gleichfalls bei Wechseistromzündungen oder Hochspannungskondensatorzündungen.

## Patentansprüche

1. Schaltungsanordnung zur lonenstrommessung im Verbrennungsraum einer Brennkraftmaschine, bestehend aus:
a) einer Zündspule (Tr, Tr₁ ... Tr₄) mit Primär- und Sekundärkreis, die von einem eine Bordnetzspannung (U_{B}) liefernden Bordnetz gespeist wird,
b) einer im Sekundärkreis angeordneten Zündkerze (Zk, Zk₁ ... Zk₄), die gleichzeitig als Ionenstromsonde dient,
**gekennzeichnet durch** folgendes Merkmal:
c) es sind Schaltungsmittel (3, R) vorgesehen, mit denen eine konstante Meßspannung (U_{meß}) an die Niedrigpotentialseite des Sekundärkreises der Zündspule (Tr, Tr₁ ... Tr4) angelegt wird, die einen Spannungswert aufweist, der gleich oder kleiner als der Wert der Bordnetzspannung (U_{B}) ist und
d) ferner ist ein Gleichrichterelement (D1) vorgesehen, das den während der Zündung der Zündkerze (Zk, Zk₁ ... Zk₄) erzeugten Zündstrom (I_{Zünd}) auf das Bordnetz ableitet.

2. Schaltungsanordnung nach Anspruch 1, **dadurch gekennzeichnet, daß** als Gleichrichterelement eine Halbleiterdiode (D1) vorgesehen ist.

3. schaltungsanordnung nach einem der vorangehenden Ansprüche, **dadurch gekennzeichnet, daß** bei mehreren Zündspulen (Tr₁ ... Tr₄) mit jeweils einer Zündkerze (Zk₁ ... Zk₄) als Ionenstromsonde die von den lonenstromsonden gebildeten Meßstrecken parallelgeschaltet sind.

4. schaltungsanordnung nach einem der vorangehenden Ansprüche, **dadurch gekennzeichnet, daß** als Schaltungsmittel (3, R) ein als invertierender Verstärker geschalteter Differenzverstärker vorgesehen ist.

5. schaltungsanordnung nach Anspruch 4, **dadurch gekennzeichnet, daß** der eine Eingang des Differenzverstärkers (3) mit der Niedrigpotentialseite des Sekundärkreises der Zündspule (Tr, Tr₁ ... Tr₄) verbunden ist und dem anderen Eingang eine Referenzspannung (U_{ref}) zugeführt wird, deren Wert der Meßspannung (U_{meß}) entspricht, und der Ausgang des Differenzverstärkers (3) über einen Widerstand (R) mit dem einen Eingang verbunden ist.

6. schaltungsanordnung nach Anspruch 5, **dadurch gekennzeichnet, daß** die Referenzspannung (U_{ref}) von einer Konstantspannungsquelle (6) erzeugt wird.

7. Schaltungsanordnung nach einem der Ansprüche 4 bis 6, **dadurch gekennzeichnet, daß** die am Eingang des Differenzverstärkers (3, R) anliegenden negativen Spannungsspitzen mit einer Diode (D2) auf Massepotential des Bordnetzes abgeleitet wird.

## Claims

1. Circuit arrangement for measuring an ionic current in the combustion chamber of an internal combustion engine, comprising:
a) an ignition coil (Tr, Tr₁ ... Tr₄) which has a primary circuit and a secondary circuit and is fed by a vehicle's electrical system which supplies a vehicle's electrical system voltage (U_{B}),
b) a spark plug (Zk, Zk₁ ... Zk₄) which is arranged in the secondary circuit and simultaneously serves as an ionic current probe,
**characterized by** the following feature:
c) switching means are provided (3, R) with which a constant measuring voltage (Uₘₑₐₛ) is applied to the low potential side of the secondary circuit of the ignition coil (Tr, Tr₁ ... Tr₄) which has a voltage value which is identical to or smaller than the value of the vehicle's electrical system voltage (U_{B}), and
d) in addition a rectifier element (D1) is provided which conducts away the ignition current (I_{ign}) generated during the ignition of the spark plug (Zk, Zk₁ ... Zk₄) to the vehicle's electrical system.

2. Circuit arrangement according to Claim 1, **characterized in that** a semiconductor diode (D1) is provided as rectifier element.

3. Circuit arrangement according to one of the preceding claims, **characterized in that** when there are a plurality of ignition coils (Tr₁ ... Tr₄), the measuring sections which are formed by the ionic current probes are connected in parallel in each case with one spark plug (Zk₁ ... Zk₄) as ionic current probe.

4. Circuit arrangement according to one of the preceding claims, **characterized in that** a differential amplifier which is connected as in inverting amplifier is provided as the switching means (3, R).

5. Circuit arrangement according to Claim 4, **characterized in that** one of the inputs of the differential amplifier (3) is connected to the low potential side of the secondary circuit of the ignition coil (Tr, Tr₁ ... Tr₄) and a reference voltage (U_{ref}) is fed to the other input, the value of which reference voltage (U_{ref}) corresponds to the measuring voltage (Uₘₑₐₛ), and the output of the differential amplifier (3) is connected to one of the inputs via a resistor (R).

6. Circuit arrangement according to Claim 5, **characterized in that** the reference voltage (U_{ref}) is generated by a constant voltage source (6).

7. Circuit arrangement according to one of Claims 4 to 6, **characterized in that** the negative voltage peaks which are present at the input of the differential amplifier (3, R) are conducted away to earth potential of the vehicle's electrical system with a diode (D2).

## Revendications

1. Disposition de circuit pour la mesure de courant ionique dans la chambre de combustion d'un moteur à combustion interne, se composant :
a) d'une bobine d'allumage (Tr, Tr₁...Tr₄) avec circuit primaire et secondaire, qui est alimentée par un réseau de bord délivrant une tension de réseau de bord (U_{B}) ;
b) d'une bougie d'allumage (Zk, Zk₁...Zk₄) disposée dans le circuit secondaire et qui sert en même temps de sonde de courant ionique,
**caractérisée en ce que** :
c) on a prévu des moyens de commutation (3, R) par lesquels une tension de mesure constante (U_{meß}) est appliquée sur le côté à potentiel bas du circuit secondaire de la bobine d'allumage (Tr, Tr₁...Tr₄), qui présente une valeur de tension égale ou inférieure à la valeur de la tension du réseau de bord (U_{B}) et
d) de plus, on a prévu un élément redresseur (D1) qui dérive sur le réseau de bord le courant d'allumage <I_{Zünd}> généré durant l'allumage des bougies (Zk, Zk₁...Zk₄).

2. Disposition de circuit selon la revendication 1 **caractérisée en ce qu'**une diode semi-conductrice (D1) est prévue comme élément redresseur.

3. Disposition de circuit selon l'une quelconque des revendications précédentes, **caractérisée en ce que**, pour plusieurs bobines d'allumage (Tr₁...Tr₄) avec chacune une bougie d'allumage (Zk₁...Zk₄) servant de sonde de courant ionique, les tronçons de mesure formés par les sondes de courant ionique sont connectés en parallèle.

4. Disposition de circuit selon l'une quelconque des revendications précédentes **caractérisée en ce qu'**un amplificateur différentiel, monté en tant qu'amplificateur inverseur, est prévu comme moyen de commutation (3, R).

5. Disposition de circuit selon la revendication 4, **caractérisée en ce qu'**une entrée de l'amplificateur différentiel (3) est raccordée au côté à potentiel bas du circuit secondaire de la bobine (Tr, Tr₁...Tr₄), qu'une tension de référence (U_{ref}), correspondant à la valeur de la tension de mesure (U_{meß}), est amenée sur l'autre entrée et **en ce que** la sortie de l'amplificateur différentiel (3) est raccordée à ladite une entrée via une résistance (R).

6. Disposition de circuit selon la revendication 5 **caractérisée en ce que** la tension de référence (U_{ref}) est générée par une source de tension constante (6).

7. Disposition de circuit selon l'une quelconque des revendications 4 à 6, **caractérisée en ce que** les pointes de tension négative présentes à l'entrée de l'amplificateur différentiel (3, R) sont dérivées au potentiel de masse du réseau de bord grâce à une diode (D2).
